# FASCICULE DE BREVET EUROPEEN

(11) **EP 0 110 806 B1**
(45) Date de publication et mention de la délivrance du brevet: **03.02.1988**
(21) Numéro de dépôt: 83630175.4
(22) Date de dépôt: 20.10.1983
(51) Int. Cl.: C21C 5/46

(54) **Système de réglage de l'alimentation en matières solides d'une lance de soufflage**
Regelungssystem zur Versorgung einer Blaslanze mit festen Stoffen
Regulating system for delivering solid materials to a blowing lance

(30) Priorité: 27.10.1982 LU 84444
(43) Date de publication de la demande: 13.06.1984
(73) Titulaire: ARBED S.A., L-2930 Luxembourg (LU)
(72) Inventeur: Peckels, Jean, L-4277 Esch/Alzette (LU); Schaaf, Antoine, L-4449 Soleuvre (LU)
(74) Mandataire: Neyen, René

(56) Documents cités:
- AT-B- 225 213
- BE-A- 893 659
- DE-B- 1 608 619
- FR-A- 2 224 546
- FR-A- 2 459 835
- US-A- 4 045 213

## Description

La présente invention concerne un dispositif et un procédé de réglage de l'alimentation en matières solides d'une lance servant à approvisionner un bain de métal, notamment un bain de fonte en voie d'affinage. L'invention décrit en particulier un dispositif et un procédé, adapté à l'introduction de matière combustible granulée à l'aide de gaz porteurs neutres dans le métal en voie d'affinage dans le cadre des procédés LD, LD-AC ou LBE.

On connait des procédés qui prévoient de recarburer des bains de métal par addition de carbone par le haut. Ainsi la demande de brevet FR 2.459.835 prévoit de souffler sur la surface du bain du carbure de calcium, et ceci en utilisant l'oxygène d'affinage comme véhicule du carbure. Il s'avère que le carbure véhiculé par l'oxygène ne s'oxyde pas dans le jet, ce qui peut à priori surprendre. D'un autre côté, les carbures sont des composés que l'on obtient par des réactions consommatrices de grandes quantités d'énergie ce qui devrait exclure un tel procédé à une époque où l'énergie est chère.

Il serait par conséquent logique de prévoir l'utilisation de carbone sous forme d'anthracite, de poussier de coke ou autre matière carbonée appropriée. Or dans ce cas il est peu probable que l'on puisse opérer l'insufflation de la manière décrite dans la demande de brevet FR 2.459.835 sans qu'il y ait oxydation prématurée, éventuellement sous forme d'une combustion véhémente, destructrice de l'équipement. Il faut par conséquent injecter la matière carbonée à l'aide d'un gaz non comburant et prévoir éventuellement un écran protecteur gazeux entre le flux de matière carbonée et les jets avoisinants d'oxygène d'affinage.

Les expériences des déposants ont montré que pour avoir une bonne absorption de la matière carbonée par le bain, il faut que celui-ci présente non seulement des concentrations d'oxygène et de carbone bien déterminées, mais qu' il faut en plus que la matière carbonée ait une énergie cinétique suffisante à la sortie de la lance pour pénétrer dans le bain. Cette énergie cinétique élevée, qui est également requise pour éviter une combustion prématurée de la matière carbonée au dessus du bain, est obtenue à l'aide d'un flux puissant de gaz. Etant donné que ce jet de gaz neutre exerce un effet refroidissant il est essentiel d'introduire la quantité requise de matière carbonée dans le bain dans un temps de soufflage aussi court que possible. Or un jet de gaz ayant une concentration en matières solides élevée crée des problèmes de bouchage des conduits d'amenée et de la tuyère de la lance.

La contrainte de recarburer le bain en temps réduit est par ailleurs renforcée si on choisit pour des raisons de prix de revient l'azote comme gaz porteur. Le jet d'azote frappe en effet la surface du bain métallique au voisinage immédiat de l'oxygène d'affinage. Or il est bien connu que le degré de dissolution de l'azote dans l'acier liquide augmente avec la température.

L'invention a comme but de proposer un dispositif et un procédé capable d'injecter rapidement par en haut une quantité élevée de matière combustible granulée dans un bain de métal.

Ce but est atteint grâce au dispositif et au procédé tels que caractérisés respectivement dans les revendications indépendantes. Des variantes préférentielles de l'invention sont décrites dans les sous-revendications

D'autres caractéristiques et avantages ressortiront de la desctiption du schema de principe représenté en Fig.1 qui montre une forme d'exécution possible du système de réglage de l'alimentation de la lance.

On distingue la lance d'insufflation 1 qui peut être une lance multiflux servant à alimenter le bain conjointement en oxygène et en matière granulée, ou bien une lance monoflux servant à injecter uniquement de la matière granulée dans le bain. Dans ce dernier cas l'oxygène d'affinage et éventuellement l'oxygène de post-combustion est fourni par une lance séparée. La lance 1 est montée sur un système de fixation rapide 2, solidaire d'un chariot ou de tout autre système mobile, non représenté, servant à approcher la lance à la distance voulue de la surface du bain. Le système de fixation est relié à un ensemble 5 de tubes rigides 3 et d'articulations 4, connu sous le nom de cisaille ainsi qu'à un dispositif de sécurité 6 qui détecte d'éventuelles fuites dans le corps de la lance 1. La détection de fuites est particulièrement importante dans les lances multiflux qui fournissent conjointement le combustible qui est normalement abrasif et le comburant et peut par exemple être réalisée à l'aide d'une gaine remplie d'un fluide, qui entoure le conduit de matière carbonée dans la lance et d'un capteur de pression qui surveille la pression du fluide. En cas de rupture le capteur enregistre une variation de pression qu'il transmet au dispositif de sécurité 6 qui arrête l'opération de soufflage. On peut également concevoir un circuit de refroidissement de façon à réaliser en même temps une séparation entre les conduits de combustible et de comburant. Une surveillance de la pression du circuit de refroidissement permet dans ce cas également une détection des fuites.

La cisaille 5 peut être branchée à volonté sur le circuit 7 fournisseur de matière carbonée ou sur le circuit 8 fournisseur de gaz de balayage en agissant sur les vannes électromagnétiques 9 respectivement 10.

Le circuit 8 sert à envoyer un débit déterminé d'argon en provenance de la source 30 ou d'azote en provenance de la source 31 sur la lance 1 en ouvrant/fermant les vannes 21 resp. 22 et en contrôlant de façon adéquate le régulateur de débit 11. Le régulateur 11 se compose essentiellement d'un capteur de pression 19, d'un capteur de variation de pression 18 et d'un capteur de température 20 reliés respectivement à des convertisseurs 17, 16 et 15 qui transforment les signaux captés en signaux électriques traitables par le calculateur 14. Celui-ci détermine en fonction du régime de fonctionnement du creuset ou de l'état de bouchage des conduits le débit requis qu'il transmet à la vanne régulatrice 12 par l'intermédiaire de l'amplificateur 13. Notons que pour des raisons de clarté de la figure le calculateur a été dessiné en plusieurs endroits différents (muni des références 14a et 14b). Entre la vanne 22 et la source d'azote 31 sont situés les vannes 24 at 26 ainsi qu'un régulateur de pression 25 qui évite que la source 31 n'applique des pressions excessives au circuit fournisseur de gaz de balayage 8. Une valve unidirectionnelle 53 évite toute rétroaction du circuit fournisseur de matière carbonée 7 sur le circuit fournisseur de gaz de balayage 8.

Le circuit 7 fournisseur de matière carbonée est uniquement relié à la source d'azote 31 et comporte essentiellement un régulateur de débit 1 la ainsi qu'un sas de soufflage à doseur alvéolaire 40. Le sas permet de régler en variation continue le débit du mélange à introduire et ceci en agissant simplement sur la vitesse de rotation de la roue du doseur alvéolaire 48. Le débit de gaz porteur passant par la lance de soufflage peut ainsi être modifié indépendamment de la quantité de matière solide. Le sas comporte un conduit 41 menant au système de pressurisation du réservoir de matière carbonée 47, ainsi que des conduits 42 à 46 reliés au système de fluidisation de la matière carbonée. Un capteur 50 surveille la pression dans les conduits en aval du sas 40 et agit par l'intermédiaire du convertisseur 49 et du calculateur 14b sur la vitesse de rotation de la rove du doseur alvéolaire 48. Le régulateur de débit 11 a du circuit fournisseur de matière carbonée 7 est d'une conception proche de celle du régulateur 11 contrôlant le flux de gaz de balayage et les éléments remplissant des fonctions équivalentes sont répérés par les mêmes chiffres augmentés de la lettre a. Notons que la pression régnant dans le conduit est répérée à l'aide du capteur 19a en mont du régulateur de pression 25a et des vannes 24a et 26a et indique pratiquement la pression de la source d'azote 31.

Il est bien évident qu'au lieu d'un calculateur unique on peut également utiliser des calculateurs individuels, dans ce cas de préférence analogiques, pour les régulations de débit de gaz porteur de matière carbonée et de gaz de balayage et pour la régulation du doseur alvéolaire. Dans ce cas les amplificateurs 13 et 13a sont remplacés par des amplificateurs- régulateurs qui recoivent leur consigne du calculateur 14b qui contrôle alors la concentration de matière solide dans le gaz en agissant sur l'amplificateur-régulateur 13a et sur la vitesse de rotation de la roue du doseur. Le calculateur 14b est alors également relié à l'amplificateur- régulateur 13 pour doser le flux de gaz de balayage. Une coordination supplémentaire entre les différents éléments de l'installation pourra être assurée par un opérateur.

L'installation comporte en outre plusieurs manomètres 51 ainsi que des vannes électromagnétiques 52.

Le fonctionnement du système est le suivant:

Lors de la phase de recarburation la vanne 9 est ouverte tandis que la vanne 10 est fermée. Le débit de gaz porteur ainsi que celui de matière carbonée sont réglés aux valeurs maximales compatibles avec les capacités de l'installation (source, conduites, sas etc.) et les exigences métallurgiques (capacité d'absorption du carbone par le bain etc.). Dès que les conduites accusent un début de bouchage, qui peut naître dans les conduits situés en aval du sas de soufflage à doseur alvéolaire, la pression répérée par le capteur 50 augmente et le calculateur 14 commande une réduction de la vitesse de rotation de la roue du doseur 48 de sorte à diminuer la charge en matière solide dans le flux gazeux. Si ensuite la pression chute, la vitesse de rotation de la roue 48 est de nouveau augmentée. Dans le cas contraire une réduction supplémentaire de la vitesse de rotation est comandée. Lorsque des opérations successives de réduction de la vitesse de rotation de la roue 48 n'aboutissent pas au débouchage des conduits, le calculateur 14 commande l'arrêt du circuit 7, la fermeture de la vanne 9 et l'ouverture de la vanne 10. Ensuite la vanne régulatrice 12 est ouverte au maximum de sorte à envoyer selon l'ouverture ou la fermeture des vannes 21 et 22, de l'azote ou de l'argon sous pression élevée sur la cisaille 5 et la lance 1. Si le débouchage désiré s'opère, la pression mesurée par le capteur 50 chute et la recarburation peut reprendre.

Entre deux opérations de recarburation la vanne 9 est fermée et la vanne 10 ouverte et permet à un faible flux de gas (azote, de préférence argon) de circuler à travers la cisaille 5 et la lance 1 de façon à empêcher un bouchage des conduits dû a une agglomération de matière carbonée déposée dans les tubes ou un bouchage de la tête de lance provoqué par des projections.

Le fonctionnement du système a été expliqué en utilisant des sources d'argon ou d'azote. Il est bien évident que l'on peut envisager l'utilisation de n'importe quel gaz compatible avec les contraintes d'ordre chimique c.à. d. tout gaz non- oxydant, ce qui n'exclut pas l'utilisation de gaz de recyclage. De même, les opérations de débouchage des conduits ont été décrites en ouvrant respectivement fermant les valves électromagnétiques 9 et 10. On peut également ouvrir conjointement les vannes 9 et 10 et ajuster les différents débits de matière gazeuse et solide de sorte à aboutir au débouchage désiré. On peut aussi sans sortir du cadre de l'invention envisager de commander la valve électromagnétique 10 par impulsions. Dans ce dernier cas il faut choisir la fréquence ainsi que les temps de montée des signaux commandant l'ouverture/fermeture de la valve 10 de manière à éviter la création de vibrations dans les conduits ou l'apparition de pressions excessives, destructrices du matériel.

## Revendications

1. Dispositif de réglage de l'alimentation en matières solides d'une lance (1) servant à approvisionner par soufflage par le haut un bain de métal, notamment de fonte en voie d'affinage, en matière carbonée et possédant au moins une source de gaz comprimé (31, 32), un circuit fournisseur de matière carbonée en suspension dans un gaz (7) et des moyens de dosage des différents débits de gaz et de matière carbonée, dispositif comportant en outre au moins un circuit fournisseur de gaz de balayage (8) et des moyens (9, 10) pour brancher séparément ou conjointement les dits circuits (7,8) sur un conduit aboutissant à la lance (1) et un capteur de pression (50), disposé en aval des moyens de dosage de la matière carbonée (40) qui commande ces moyens de dosage lorsque la pression prend une valeur indiquant un début de bouchage.

2. Dispositif selon la revendication 1, caractérisé en ce que les moyens de dosage de la matière carbonée sont constitués par un sas de soufflage à doseur alvéolaire (40).

3. Dispositif selon la revendication 1, caractérisé en ce que le/les circuits fournisseurs de gaz de balayage (8) sont reliés à une/des sources de gaz (30, 31) sous pression et comportent un système doseur du débit du gaz (11) constitué par une vanne régulatrice de débit (12), des capteurs pour mesurer la température (20), la pression (19) et la variation de la pression (18) du gaz.

4. Dispositif selon la revendication 1, caractérisé en ce que les moyens pour brancher séparément ou conjointement les circuits (7, 8) fournisseurs de gaz et de matière carbonée en suspension dans un gaz sur le conduit aboutissant à la lance sont constitués par des vannes électromagnétiques (9, 10), de préférence contrôlées par ordinateur.

5. Dispositif selon la revendication 1, caractérisé en ce que le conduit aboutissant à la lance (1) est constitué par un ensemble (5) de tubes rigides (3) et d'articulations (4).

6. Dispositif selon la revendication 1, caractérisé en ce qu'il comporte des moyens pour détecter des fuites dans le corps de la lance ou dans la tête de lance et des moyens pour arrêter l'opération de soufflage en cas de fuite.

7. Dispositif selon la revendication 1, caractérisé en ce que les sources de gaz (30, 31) contiennent de l'azote ou de l'argon.

8. Procédé de réglage de l'alimentation en matières solides d'une lance (1) servant à approvisionner par soufflage par le haut un bain de métal, notamment de fonte en voie d'affinage, en matière carbonée, dans lequel on met en oeuvre au moins une source de gaz comprimé (31, 32), un circuit fournisseur de matière carbonée en suspension dans un gaz (7) et des moyens de dosage des différents débits de gaz et de matière carbonée, ces derniers étant constitués par un sas de soufflage à doseur alvéolaire (40), dans lequel on varie la vitesse de rotation de la roue à cellules du doseur (40) pour avoir la concentration de matière carbonée dans le gaz désirée, dans lequel on surveille la pression du circuit fournisseur de matière carbonée (7) en aval du sas de soufflage à doseur alvéolaire (40) et dans lequel on réduit la vitesse de rotation de la roue à cellules du doseur (40) lorsque la pression prend une valeur indiquant un début de bouchage.

9. Procédé selon la revendication 8, caractérisé en ce que lors de la phase de recarburation le débit de gaz porteur ainsi que celui de matière carbonée sont réglés aux valeurs maximales compatibles avec les capacités de l'installation et les exigences métallurgiques, en ce qu'on commande une réduction de la vitesse de rotation du doseur alvéolaire de sorte à diminuer la charge en matière solide dans le flux de gaz dès qu'on répère une augmentation de pression en aval du doseur alveolaire, en ce qu'on augmente ensuite la vitesse de rotation de la roue du doseur si la pression chute et qu'on opère une réduction supplémentaire dans le cas contraire.

10. Procédé selon la revendication 9, caractérisé en ce qu'on commande l'arrêt du circuit fournisseur de matière carbonée en suspension dans un gaz (7), lorsque les opération successives de réduction de la vitesse de rotation de la roue n'aboutissent pas au débouchage des conduits et qu'on branche un circuit fournisseur de gaz de balayage (8) sur un conduit aboutissant à la lance (1).

## Patentansprüche

1. Regelungssystem für die Versorgung einer Blaslanze (1) mit festen Stoffen, dazu dienend, ein Metallbad, insbesondere ein Roheisenbad während des Frischvorganges, durch Aufblasen von oben mit kohlenstoffhaltigem Material zu versorgen, begreifend wenigstens eine Druckgasquelle (31, 32), eine Zuleitung (7) für kohlenstoffhaltiges Material, welches von einem Gas in Schwebe gehalten wird, Mittel zum Messen und Dosieren der verschiedenen Gas-und Festkörpermengen, wenigstens eine Zuleitung (8) für Spülgas, Mittel (9, 10) zum getrennten oder gleichzeitigen Anschliessen der genannten Zuleitungen (7, 8) an eine zu der Blaslanze (1) führende Leitung, sowie ein dem Zuführregelungsgerät (40) des kohlenstoffhaltigen Materials nachgeschalteter Druckmesser (50), der auf das vorgenannte Zuführregelungsgerät einwirkt, sobald die Druckmessung den Anfang einer Verstopfung der Leitung anzeigt.

2. Vorrichtung gemäss Anspruch 1, dadurch gekennzeichnet, dass das Zuführregelungsgerät für das kohlenstoffhaltige Material aus einem mit Gas beaufschlagten Zwischenbehälter mit Zellenradschleuse (40) besteht.

3. Vorrichtung gemäss Anspruch 1, dadurch gekennzeichnet, dass die Spülgaszuleitung(en) (8) an die unter Druck stehende(n) Gasquelle(en) (30, 31) angeschlossen ist (sind), sowie eine Gasmengenregelung (11) bestehend aus einem Durchflussmengenregelventil (12), Temperaturmessfühler (20), Druckmesser (19) und Druckänderungsfühler (18), umfassen.

4. Vorrichtung gemäss Anspruch 1, dadurch gekennzeichnet, dass die Mittel zum getrennten oder simultanen Anschliessen der Zuleitungen (7, 8) für Spülgas und der in Schwebe gehaltenen kohlenstoffhaltigen Materien an eine zur Blaslanze führende Leitung aus vorzugsweise über Rechner gesteuerten elektromagnetischen Ventilen (9, 10) bestehen.

5. Vorrichtung gemäss Anspruch 1, dadurch gekennzeichnet, dass die zur Blaslanze (1) führende Leitung aus einem Aufbau (5) aus starren Rohren (3) und Gelenken (4) besteht.

6. Vorrichtung gemäss Anspruch 1, dadurch gekennzeichnet, dass Mittel vorgesehen sind, um Lecke im Blaslanzenkörper und Blaslanzenkopf zu ermitteln und den Einblasvorgang im Falle eines Leckes zu unterbrechen.

7. Vorrichtung gemäss Anspruch 1, dadurch gekennzeichnet, dass die Gasquellen (30, 31) Stickstoff oder Argon beinhalten.

8. Verfahren zum Regeln der Versorgung einer Blaslanze (1) mit festen Stoffen, dazu dienend ein Metallbad, insbesondere ein Roheisenbad während des Frischvorganges, durch Aufblasen von oben mit kohlenstoffhaltigem Material zu versorgen, begreifend wenigstens eine Druckgasquelle (31, 32), eine Zuleitung (7) von in einem Gas in Schwebe gehaltenem kohlenstoffhaltigen Material, Mittel zum Messen und Dosieren der verschiedenen Gas- und Festkörpermengen, wobei letzeres Mittel aus einem mit Gas beaufschlagten Zwischenbehälter und einer Zellenradschleuse (40) besteht, in dem die Umdrehungszahl der Zellenradschleuse (40) so geändert werden kann, dass die gewünschte mengenmässige Beaufschlagung von kohlenstoffhaltigem Material im Gas erzielt wird, in dem der Druck der Kohlenstoff-fördernden Zuleitung (7) im Anschluss an den Zellenradschleusen-Druckbehälter (40) überwacht wird und in dem die Umdrehungsgeschwindigkeit der Zellenradschleuse (40) gedrosselt wird, wenn der Druckanstieg einen Wert annimmt, der den Beginn einer Verstopfung anzeigt.

9. Verfahren gemäss Anspruch 8, dadurch gekennzeichnet, dass während der Aufkohlungsphase sowohl die Durchflussmenge des Transportgases wie die Durchflussmenge des kohlenstoffhaltigen Materials auf Maximalwerte eingestellt werden, die mit der Anlagenauslegung und mit den metallurgischen Anforderungen verträglich sind, dass die Umdrehungsgeschwindigkeit der Zellenradschleuse im Sinne einer Verminderung der Beaufschlagung des Gasstromes an Feststoffen vermindert wird, sobald ein Druckanstieg hinter der Zellenradschleuse festgestellt wird, dass anschliessend die Umdrehungsgeschwindigkeit der Zellenradschleuse gesteigert wird, wenn der Druck wieder abnimmt und, dass eine weitere Verminderung im entgegengesetzten Fall vorgenommen wird.

10. Verfahren gemäss Anspruch 9, dadurch gekennzeichnet, dass der Stillstand der Zuleitung (7) für kohlenstoffhaltiges Material, welches von einem Gas in Schwebe gehalten wird, betätigt wird, wenn auf einanderfolgende schrittweise Verminderungen der Umdrehungsgeschwindigkeit der Zellenradschleuse nicht zu einem freien Durchfluss durch die Leitungen führen und, dass dann die Zuleitung (8) für Spülgas an die Blaslanze (1) angeschlossen wird.

## Claims

1. A device for regulating the supply of solid materials to a lance (1) serving to feed, by blowing through the top, a bath of metal, in particular of cast iron in the course of refining, with carbon-containing material and possessing at least one source of compressed gas (31, 32), a circuit for providing carbon-containing material in suspension in a gas (7) and means for metering the differing flows of gas and carbon-containing material, the device also comprising at least one circuit for providing scavenging gas (8) and means (9,10) for connecting said circuits (7, 8) individually or jointly to a conduit ending at the lance (1) and a pressure sensor (50) arranged downstream of the means for metering the carbon-containing material (40) and controlling the metering means when the pressure assumes a value which indicates the beginning of a blockage.

2. A device according to claim 1, characterised in that the means for metering the carbon-containing substance are constituted by a blowing chamber with an alveolar metering device (40).

3. A device according to claim 1, characterised in that the circuit or circuits providing scavenging gas (8) are connected to a source or sources of gas (30, 31) under pressure and comprise a system for metering the flow of gas (11), constituted by a flow regulating valve (12), and sensors for measuring the temperature (20), the pressure (19) and the variation in the pressure (18) of the gas.

4. A device according to claim 1, characterised in the means for connecting the circuits (7, 8) providing gas and carbon-containing material in suspension in a gas, individually or jointly, to the conduit ending at the lance are constituted by electromagnetic valves (9, 10) which are preferably computer-controlled.

5. A device according to claim 1, characterised in that the conduit ending at the lance (1) is constituted by a set (5) of rigid tubes (3) and joints (4).

6. A device according to claim 1, characterised in that it comprises means for detecting leakages in the body of the lance or in the head of the lance and means for stopping the blowing operation in the case of a leakage.

7. A device according to claim 1, characterised in that the gas sources (30, 31) contain nitrogen or argon.

8. A process for regulating the supply of solid materials to a lance (1) serving to feed, by blowing through the top, a bath of metal, in particular of cast iron in the course of refining with carbon-containing material in which there is used at least one source of compressed gas (31, 32), a circuit providing carbon-containing material in suspension in a gas (7) and means for metering the different flows of gas and carbon-containing material, these metering devices being constituted by a blowing chamber having an alveolar metering device (40) in which the speed of rotation of the staged wheel of the metering device (40) is varied to give the desired concentration of carbon-containing material in the gas, in which the pressure of the circuit providing carbon-containing material (7) downstream of the blowing chamber with alveolar metering device (40) is monitored and in which the speed of rotation of the staged wheel of the metering device (40) is reduced when the pressure assumes a value indicating the beginning of a blockage.

9. A process according to claim 8, characterised in that, during the recarburization phase, the flow of carrier gas as well as the flow of carbon-containing material are regulated to the maximum values compatible with the capacities of the installation and the metallurgical requirements, in that a reduction in the speed of rotation of the alveolar metering device is controlled so as to reduce the charge of solid material in the flow of gas once an increase in pressure is noticed downstream of the alveolar metering device, in that the speed of rotation of the wheel of the metering device is then increased if the pressure drops and an additional reduction is made in the opposite case.

10. A process according to claim 9, characterised in that the stoppage of the circuit providing carbon-containing material in suspension in a gas (7) is controlled when the successive operations of reducing the speed of rotation of the wheel do not manage to unblock the conduits, and a circuit providing scavenging gas (8) is connected to a conduit ending at the lance (1).
